# EUROPÄISCHE PATENTSCHRIFT

(11) **EP 1 299 677 B1**
(45) Veröffentlichungstag und Bekanntmachung des Hinweises auf die Patenterteilung: **09.08.2006**
(21) Anmeldenummer: 01951631.9
(22) Anmeldetag: 25.06.2001
(51) Int. Cl.: F24C 15/00

(54) **BACKOFEN**
BAKING OVEN
FOUR

(30) Priorität: 29.06.2000 DE 10031667
(43) Veröffentlichungstag der Anmeldung: 09.04.2003
(73) Patentinhaber: BSH Bosch und Siemens Hausgeräte GmbH, 81739 München (DE)
(72) Erfinder: ANSCHÜTZ, Eduard, 76571 Gaggenau (DE); STROLZ, Bernd, 76532 Baden-Baden (DE); WEISS, Dieter, 77815 Bühl (DE); RÖDELSPERGER, Frank, 64739 Höchst (DE); PETER, Sylvia, 77694 Kehl (DE)
(86) Internationale Anmeldenummer: PCT/EP2001/007175
(87) Internationale Veröffentlichungsnummer: WO 2002/001113

(56) Entgegenhaltungen:
- EP-A- 1 036 990
- DE-A- 19 722 044
- DE-A- 19 906 990

## Beschreibung

Die Erfindung betrifft einen Backofen.

Stand der Technik und der Erfindung zu Grunde liegende Problemstellung.

Aus der nachveröffentlichten EP-A-1 036 990 (Artikel 54(3) EPU-Dokument) ist ein Backofen bekannt, enthaltend eine Backraumbeleuchtung, die bei manueller Betätigung eines bestimmten manuell betätigbaren Ofenelementes je nach Betätigungsart eingeschaltet oder ausgeschaltet wird, wobei eine Steuereinrichtung vorgesehen ist, durch welche die Backraumbeleuchtung von ihrer vollen Lichtstärke auf eine vorbestimmte niedrigere Lichtstärke automatisch reduziert wird, die größer Null ist, wenn nach dem Einschalten der Backraumbeleuchtung innerhalb einer vorbestimmten Zeitdauer nicht wieder das, oder ein bestimmtes anderes, Ofenelement manuell betätigt wird, jedoch die volle Lichtstärke der Backraumbeleuchtung automatisch eingestellt wird, wenn das, oder ein bestimmtes anderes, Ofenelement erneut manuell betätigt wird.

Der Backraum eines Backofens wird über elektrische Heizkörper oder durch Gasflammen erhitzt und die Temperatur wird durch Fühler gemessen. Die Heizelemente und der Temperaturfühler bilden einen Regelkreis.

Die Backraumbeleuchtung trägt mit zur Erwärmung bei. Beleuchtungseinrichtungen können bis 150 W Leistung haben oder mehr. Im unteren Temperaturbereich des Backraumes bei ca. 30 bis 60° C trägt die Backraumbeleuchtung ganz wesentlich zur Erwärmung des Backraumes bei. In diesem Temperaturbereich ist eine genaue und schnelle Regelung der Backraumtemperatur durch Regelung der Backraumheizung nur schwer möglich. Um sehr niedrige Temperaturen regeln zu können ist es oft besser, die Backraumbeleuchtung ganz abzuschalten. Bereits ohne eine Backraumheizung kann sich der Backraum, je nach Gerätetyp, bereits durch die eingeschaltete Backraumbeleuchtung auf über 69° C erwärmen.

Die Backraumbeleuchtung beeinflusst außerdem die Wärmeverteilung im Backraum. Seitlich im Backraum angeordnete Lampen der Backraumbeleuchtung können sehr nahe am Gargut liegen. Die Wärmestrahlung der Backraumbeleuchtung kann zu einer verstärkten Bräunung führen.

Der Backraum dient zum Backen, Braten, Grillen, Dünsten, Warmhalten usw. von Gargut.

Um niedrige Temperaturen, ca. 30° bis 60° C, regeln zu können, ist es bekannt, die Backraumbeleuchtung vollständig abzuschalten. Auch wäre es möglich, solche niedrigen Temperaturen ausschließlich mit der Backraumbeleuchtung als Heizelement zu regeln. Ein Nachteil dieser Methode wäre, daß der Anwender zuerst einmal irritiert ist. Auf Anhieb ist nicht zu verstehen, warum die Backraumbeleuchtung in manchen Betriebszuständen ausgeschaltet ist oder sogar regelmäßig taktet.

Weitere Nachteile sind, daß der Anwender bei ausgeschalteter Backraumbeleuchtung das Gargut nicht ausreichend beobachten kann. Außerdem ist die Backraumbeleuchtung ein ganz wichtiger Hinweis für den Anwender, daß der Backofen in Betrieb ist und in der Regel dann auch ein Gargut enthält. Wenn die Backraumbeleuchtung abgeschaltet ist, kann es leicht passieren, daß das Gargut vergessen wird. Dies hat normalerweise zur Folge, daß das Gargut verbrennt oder zumindest ungenießbar wird.

Durch die Erfindung soll die Aufgabe gelöst werden, den Backofen derart auszubilden, daß auch bei niedrigen Temperaturen, z. B. im Bereich von 30° C bis 60° C, eine Regelung der Backraumtemperatur durch Regelung der Backraumheizung möglich ist, ohne daß diese Regelung durch die Temperatur der Backraumbeleuchtung gestört wird, wobei gleichzeitig der Anwender in der Lage sein soll, das Gargut für eine längere Zeitdauer zu beobachten durch das Licht der eingeschalteten Backraumbeleuchtung. Ferner soll eine Verunsicherung des Anwenders (Anwenderin) durch "seltsame" Beleuchtungsfunktionen wie beispielsweise Flakern oder getaktetes Licht, vermieden werden.

Diese Aufgabe wird gemäß der Erfindung durch die kennzeichnenden Merkmale von Anspruch 1 gelöst.

Weitere Merkmale der Erfindung sind in den Unteransprüchen enthalten.

Grundlage der Erfindung ist, daß das Licht im Backraum nicht nur vollständig ein und vollständig ausgeschaltet wird, sondern entweder nach einer vorbestimmten Zeitdauer automatisch auf eine geringere Lichtstärke eingestellt wird und die Veränderung der Lichtstärke nicht plötzlich erfolgt, sondern kontinuierlich, vorzugsweise stufenlos durch eine Dimmereinrichtung. In Kombination mit einer Dimmereinrichtung erfolgt das Ausschalten ebenso wie das Einschalten durch langsame Veränderung der Lichtstärke. Zwischenstellungen sind denkbar, z. B. nur eine ganz schwache Lichtstärke. Die Veränderung der Lichtstärke erfolgt je über eine vorbestimmte Zeitdauer und vorzugsweise stufenlos.

Es sind mehrere Möglichkeiten der Beleuchtungssteuerung denkbar.
Bevorzugte Version 1: Bei jeder Betriebsart und bei jeder Temperatur wird das Licht automatisch nach einer bestimmten Zeit, z. B. nach 10 Sekunden, während welcher kein Bedienelement oder anderes Ofenelement betätigt wird, auf einen Minimalwert heruntergedimmt. Wenn ein beliebiges Bedienelement oder anderes Ofenelement betätigt wird, z. B. ein Knebel, Knopf, oder die Backraumtür, so wird das Licht automatisch für eine bestimmte Zeit, z. B. für 10 Sekunden, bis auf seinen Maximalwert heller eingestellt.

Bevorzugte Version 2: In jeder Betriebsart, aber nur im kritischen niedrigen Temperaturbereich, z. B. im Bereich zwischen 30° C und 60° C, und bei bestimmten Betriebsarten, z. B. Garen oder Auftauen von Gargut, wird die Backraumbeleuchtung auf einen Minimalwert heruntergefahren. Durch Betätigung irgendeines Bedienelementes oder anderen Ofenelementes wird das Licht für kurze Zeit, z. B. 10 Sekunden, wieder auf seinen Maximalwert hochgefahren.

### Vorteile der Erfindung

Temperaturregelung: Nicht nur im oberen, sondern auch im unteren Temperaturbereich kann die Temperatur im Backraum auf einfache Weise durch Regeln der üblichen Heizelemente geregelt werden. Der Backraum wird nicht mehr über den Sollwert hinaus aufgeheizt.

Energiesparen: Durch das automatische Herunterschalten der Lichtstärke wird Energie gespart und der Anwender kann das Gargut bei reduzierter Beleuchtungsstärke immer noch gut beobachten. Da zusätzlich eine Dimmerfunktion eingebaut ist hat der Anwender Zeit, das Gargut zunächst bei hellerer Beleuchtung und dann reduzierter Beleuchtung zu beobachten und bekommt durch die sich ändernde Leuchtstärke mitgeteilt, daß der Backofen bestimmungsgemäß funktioniert.

Betriebssicherheit: Dadurch, daß die Backraumbeleuchtung nicht ganz abgeschaltet wird bleibt dem Anwender des Backofens immer bewusst, daß der Backofen eingeschaltet ist. Dadurch vergisst er nicht, den Backofen rechtzeitig auszuschalten.

Betriebssicherheit: Dadurch, daß die Lichtstärke der Backraumbeleuchtung von größter Stärke auf eine vorbestimmte reduzierte Stärke durch eine Dimmerfunktion kontinuierlich heruntergefahren wird, vorzugsweise stufenlos, heraufgefahren und vorzugsweise auch heraufgedimmt wird, ist dem Anwender klar, daß sich dahinter ein bewußter Vorgang abspielt. Dies vermittelt ihm die Sicherheit, daß der Backofen bestimmungsgemäß funktioniert. Dies wird dem Anwender auch ohne Betriebsanleitung schnell klar. Dadurch wird vermieden, daß der Anwender Einschalte- und Ausschaltezyklen als Fehlfunktion interpretiert.

Verbesserte Backergebnisse: Da das Hochfahren und Herunterfahren der Lichtstärke der Backraumbeleuchtung bei jeder Temperatur, insbesondere auch bei niedrigen Backraumtemperatur-Sollwerten erfolgen kann, ist eine verbesserte Wärmeverteilung im Backraum möglich. Der Einfluß der Backraumbeleuchtung auf die Wärmeverteilung im Backraum ist bei verringerter Lichtstärke wesentlich reduziert.

Die Lampen der Backraumbeleuchtung haben eine längere Lebensdauer.

Eine bevorzugten Ausführungsform der Erfindung wird im Folgenden mit Bezug auf die Zeichnung als Beispiel beschrieben.

In der Zeichnung zeigt
- Fig. 1: schematisch einen Vertikalschnitt durch einen Backofen gmäß der Erfindung.

Fig. 1 zeigt schematisch im Querschnitt einen Backofen nach der Erfindung mit einer Lampe 2 als Beleuchtung in einem Backraum 4. Die Lampe 2 wird ebenso wie elektrische Heizelemente 6 der Backraumheizung von einer elektrischen oder elektronischen Steuereinrichtung 8 ein- und ausgeschaltet in Abhängigkeit von der manuellen Bedienung von manuell bedienbaren Ofenelementen, zum Beispiel ein manuelles Bedienelement 10 zum Ein- und Ausschalten der Heizelemente 6 und zum Einstellen der Backraumtemperatur, ferner ein manuelles Bedienelement 12 zur Einstellung der Backraumbetriebsart, beispielsweise für Unterhitze oder Oberhitze oder für Umluft durch ein Gebläse 14, und ein elektrischer Schalter 16, welcher von der Backraumtür 20 bei deren Schließen und Öffnen betätigt wird. Die Backraumtür 20 ist somit ein "manuell bedienbares Ofenelement". Es ist in ausgezogenen Linien in der Schließstellung und in gestrichelten Linien in einer teilweise offenen Stellung gezeigt.

Die Steuereinrichtung 8 ist derart ausgebildet, daß sie die Backraumbeleuchtung 2 von einer vollen Lichtstärke auf eine vorbestimmte niedrigere Lichtstärke automatisch reduziert, die größer als Null ist, wenn nach ihrem Einschalten innerhalb einer vorbestimmten Zeitdauer nicht wieder das, oder ein bestimmtes anderes, Ofenelement 10, 12, 16/20 manuell betätigt wird, jedoch die volle Lichtstärke automatisch erneut eingestellt wird, wenn das, oder ein bestimmtes anderes, der Ofenelemente 10, 12, 16/20 erneut manuell betätigt wird, außer das betreffende Ofenelement, bei dem hier gezeigten Beispiel das Bedienelement 10 für das Ein- und Ausschalten der Backraumheizung 6, wird bei dieser erneuten manuellen Betätigung in eine an ihm vorgesehene Ausstellung zum Ausschalten der Backraumheizung 6 gebracht.

Es sind mindestens folgende Ausführungsformen denkbar: Die Backraumbeleuchtung 2 wird immer dann automatisch eingeschaltet, wenn eines der Ofenelemente 10, 12 oder 16/20 betätigt wird, unabhängig davon, ob die Backraumheizung 6 an dem Ofenelement bzw. Bedienelement 10 eingeschaltet ist oder nicht. Gemäß einer anderen Ausführungs form ist es möglich, daß die Backraumbeleuchtung 2 durch das Betriebsarten-Bedienelement 12 und die Backraumtür 20 bzw. deren Schalter 16 nicht eingeschaltet oder ausgeschaltet werden kann, wenn die Backraumheizung 6 nicht eingeschaltet ist an dem hierfür vorgesehenen Bedienelement 10. Diese Aufzählung schließt weitere Ausführungsformen nicht aus.

Die Steuereinrichtung 8 enthält eine Dimmereinrichtung 22, durch welche das Licht der Backraumbeleuchtung 6 bei ihrem Ausschalten jeweils nicht plötzlich erlischt oder plötzlich auf die vorbestimmte niedrige Lichtstärke reduziert wird, sondern über eine vorbestimmte, von einem Anwender erkennbare längere Zeitdauer jeweils automatisch kontinuierlich, vorzugsweise stufenlos, schwächer werdend eingestellt wird.

Ferner kann die Dimmereinrichtung 22 derart ausgebildet sein, daß das Licht der Backraumbeleuchtung 6 beim Einschalten an einem der Ofenelemente 10, 12, 16/20 jeweils nicht plötzlich die volle Lichtstärke erreicht, sondern durch die Dimmereinrichtung jeweils über eine vorbestimmte, von einem Anwender optisch erkennbare längere Zeitdauer automatisch kontinuierlich, vorzugsweise stufenlos, stärker werdend eingestellt wird.

Ferner kann die Steuereinrichtung 8 so ausgebildet sein, daß sie die vorbestimmte niedrige Lichtstärke nur einstellt, wenn die Temperatur in dem Backraum 4 innerhalb eines vorbestimmten niedrigen Temperaturbereiches liegt, z. B. zwischen 30° C und 60° C, jedoch nicht, wenn sie innerhalb eines vorbestimmten, darüber liegenden, höheren Temperaturbereiches liegt.

## Patentansprüche

1. Backofen, enthaltend eine Backraumbeleuchtung (2), die bei manueller Betätigung eines bestimmten manuell betätigbaren Ofenelementes (10, 12 16/20) je nach Betätigungsart eingeschaltet oder ausgeschaltet wird, wobei eine Steuereinrichtung (8) vorgesehen ist, durch welche die Backraumbeleuchtung (2) von ihrer vollen Lichtstärke auf eine vorbestimmte niedrigere Lichtstärke automatisch reduziert wird, die größer Null ist, wenn nach dem Einschalten der Backraumbeleuchtung (2) innerhalb einer vorbestimmten Zeitdauer nicht wieder das, oder ein bestimmtes anderes, Ofenelement (10, 12, 16/20) manuell betätigt wird, jedoch die volle Lichtstärke der Backraumbeleuchtung (2) automatisch eingestellt wird, wenn das, oder ein bestimmtes anderes, Ofenelement (10, 12, 16/20) erneut manuell betätigt wird, **dadurch gekennzeichnet, dass** die Steuereinrichtung (8) eine Dimmereinrichtung 822) enthält, durch welche das Licht der Backraumbeleuchtung (2) automatisch jeweils nicht plötzlich ausgeschaltet oder auf die vorbestimmte niedrige Lichtstärke reduziert wird, sondern jeweils über eine vorbestimmte, von einem Anwender optisch erkennbare längere Zeitdauer automatisch kontinuierlich schwächer werdend reduziert wird.

2. Backofen nach Anspruch 1, **dadurch gekennzeichnet, dass** die Dimmereinrichtung (22) derart ausgebildet ist, dass das Licht der Backraumbeleuchtung (2) beim Einschalten an einem der Ofenelemente (19, 12, 16/20) jeweils nicht plötzlich mit voller Lichtstärke erzeugt wird, sondern durch deren Dimmereinrichtung (22) jeweils über eine vorbestimmte, von einem Anwender optisch erkennbare längere Zeitdauer automatisch kontinuierlich stärker werdend eingestellt wird.

3. Backofen nach einem der vorhergehenden Ansprüche, **dadurch gekennzeichnet, dass** die Steuereinrichtung (8) so ausgebildet ist, dass sie die vorbestimmte niedrigere Lichtstärke nur bei einer vorbestimmten Backofen-Betriebsart einstellt, jedoch nicht bei einer vorbestimmten anderen Backofenbetriebsart.

4. Backofen nach einem der vorhergehenden Ansprüche, **dadurch gekennzeichnet, dass** die Steuereinrichtung (8) so ausgebildet ist, dass sie die vorbestimmte niedrige Lichtstärke nur einstellt, wenn die Temperatur in dem Backraum (4) innerhalb eines vorbestimmten niedrigen Temperaturbereiches liegt, jedoch nicht, wenn sie innerhalb eines vorbestimmten höheren Temperaturbereiches liegt.

5. Backofen nach einem der vorhergehenden Ansprüche, **dadurch gekennzeichnet, dass** eines der manuell betätigbaren Ofenelemente (10, 12, 16/20), deren manuelles Betätigen ein Einschalten oder Ausschalten der Backraumbeleuchtung bewirkt, eine Backraumtür (20) ist, deren Öffnen automatisch ein Einschalten und deren Schließen automatisch ein Ausschalten der Backraumbeleuchtung (2) bewirkt.

## Claims

1. Baking oven comprising a baking chamber lighting device (2) which in the case of manual actuation of the specific manually actuable oven element (10, 12, 16/20) is switched on or switched off depending on the respecting form of actuation, wherein a control device (8) is provided by which the baking chamber lighting device (2) is automatically reduced from its full light strength to a predetermined lower light strength which is greater than zero when after switching-on of the baking chamber lighting device (2) either the oven element (10, 12, 16/20) is manually actuated again, or a specific other oven element manually actuated, within a predetermined time period, but the full light strength of the baking chamber lighting device (2) is automatically set when the or a specific other oven element (10, 12, 16/20) is manually actuated once more, the control device (8) contains a dimmer device (22) by which the light of the baking chamber lighting device (2) is not on each occasion automatically suddenly switched off or reduced to the predetermined low light strength, but on each occasion is automatically reduced, over a predetermined longer period of time visually recognisable by a user, to become continuously weaker.

2. Baking oven according to claim 1, **characterised in that** the dimmer device (22) is constructed in such a manner that the light of the baking chamber lighting device (2) in the case of switching-on at one of the oven elements (19, 12, 16/20) is not suddenly generated on each occasion with full light strength, but is automatically set by the dimmer device (22) thereof on each occasion to become continuously stronger over a predetermined longer period of time visually recognisable by a user.

3. Baking oven according to one of the preceding claims, **characterised in that** the control device (8) is constructed so that it sets the predetermined lower light strength only in the case of one predetermined baking oven mode of operation, but not in the case of a predetermined other baking oven mode of operation.

4. Baking oven according to one of the preceding claims, **characterised in that** the control device (8) is constructed so that it sets the predetermined low light strength only when the temperature in the baking chamber (4) lies within a predetermined low temperature range, but not when it lies within a predetermined higher temperature range.

5. Baking oven according to one of the preceding claims, **characterised in that** one of the manually actuable oven elements (10, 12, 16/20), the manual actuation of which produces switching-on or switching-off of the baking chamber lighting device, is a baking chamber door (20), the opening of which automatically produces switching-on of the baking chamber lighting device (2) and closing of which automatically causes switching-off of the baking chamber lighting device (2).

## Revendications

1. Four de cuisson, contenant un éclairage de l'espace de cuisson (2), qui est allumé ou éteint en fonction du type d'actionnement en cas d'actionnement manuel d'un élément de four (10, 12, 16/20) défini et à actionnement manuel, un dispositif de commande (8) étant prévu, par lequel l'éclairage de l'espace de cuisson (2) est affaibli automatiquement de sa pleine intensité lumineuse à une intensité lumineuse plus faible et prédéfinie, qui est supérieure à zéro lorsque, après l'allumage de l'éclairage de l'espace de cuisson (2), l'élément de four ou un autre élément de four défini (10, 12, 16/20) n'est pas actionné manuellement pendant une durée prédéterminée, mais l'intensité lumineuse totale de l'éclairage de l'espace de cuisson (2) est réglée automatiquement lorsque l'élément de four ou un autre élément de four défini (10, 12, 16/20) est actionné de nouveau manuellement, **caractérisé en ce que** le dispositif de commande (8) contient un dispositif de variateur de lumière (22), par lequel la lumière de l'éclairage de l'espace de cuisson (2) n'est pas brusquement éteinte automatiquement à chaque fois ou réduite à l'intensité lumineuse faible prédéfinie, mais est réduite automatiquement en s'affaiblissant de façon continue pendant une durée plus longue, prédéfinie et pouvant être perçue visuellement par l'utilisateur.

2. Four de cuisson selon la revendication 1, **caractérisé en ce que** le dispositif de variateur de lumière (22) est conçu de telle sorte que la lumière de l'éclairage de l'espace de cuisson (2) n'est pas générée brusquement avec une pleine intensité lumineuse lors de l'allumage sur l'un des éléments de four (19, 12, 16/20), mais est réglée pour devenir plus intense de façon automatiquement continue par son dispositif de variateur de lumière (22) pendant une durée assez longue, prédéfinie et identifiable visuellement par un utilisateur.

3. Four de cuisson selon l'une quelconque des revendications précédentes, **caractérisé en ce que** le dispositif de commande (8) est réalisé de telle sorte qu'il règle l'intensité lumineuse plus faible prédéfinie seulement avec un mode de service prédéfini de four de cuisson, mais pas avec un autre mode de service prédéfini de four de cuisson.

4. Four de cuisson selon l'une quelconque des revendications précédentes, **caractérisé en ce que** le dispositif de commande (8) est conçu de telle sorte qu'il ne règle la faible intensité lumineuse prédéfinie que lorsque la température dans l'espace de cuisson (4) se situe à l'intérieur d'une plage de température faible et prédéfinie, mais pas lorsqu'elle se situe à l'intérieur d'une plage de température plus élevée et prédéfinie.

5. Four de cuisson selon l'une quelconque des revendications précédentes, **caractérisé en ce que** l'un des éléments de four (10, 12, 16/20) pouvant être actionné manuellement, dont l'actionnement manuel entraîne une connexion ou une déconnexion de l'éclairage de l'espace de cuisson, est une porte de l'espace de cuisson (20), dont l'ouverture entraîne automatiquement un allumage et la fermeture une extinction de l'éclairage de l'espace de cuisson (2).
